# EUROPÄISCHE PATENTSCHRIFT

(11) **EP 1 896 644 B1**
(45) Veröffentlichungstag und Bekanntmachung des Hinweises auf die Patenterteilung: **03.12.2008**
(21) Anmeldenummer: 06724874.0
(22) Anmeldetag: 23.02.2006
(51) Int. Cl.: D06F 58/04, D06F 58/20

(54) **HAUSHALTGERÄT ZUR PFLEGE VON WÄSCHESTÜCKEN, INSBESONDERE WÄSCHETROCKNER**
DOMESTIC APPLIANCE FOR LAUNDRY CARE, IN PARTICULAR CLOTHES DRIER
APPAREIL ELECTROMENAGER DESTINE A L'ENTRETIEN DU LINGE, EN PARTICULIER SECHE-LINGE

(30) Priorität: 20.05.2005 DE 102005023446
(43) Veröffentlichungstag der Anmeldung: 12.03.2008
(73) Patentinhaber: BSH Bosch und Siemens Hausgeräte GmbH, 81739 München (DE)
(72) Erfinder: ZIEMANN, Andreas, 14469 Potsdam (DE); NAWROT, Thomas, 14167 Berlin (DE); STAHN, Hans-Werner, 14052 Berlin (DE); STOLZE, Andreas, 14612 Falkensee (DE)
(86) Internationale Anmeldenummer: PCT/EP2006/060225
(87) Internationale Veröffentlichungsnummer: WO 2006/122840

(56) Entgegenhaltungen:
- EP-A- 0 576 825
- EP-A- 1 614 792
- DE-C1- 10 001 702
- DE-U1- 9 201 623
- US-A- 4 857 707
- US-A- 4 989 347
- US-A- 5 560 120
- PATENT ABSTRACTS OF JAPAN Bd. 2003, Nr. 12, 5. Dezember 2003 (2003-12-05) -& JP 2005 058658 A (TOSHIBA CORP; TOSHIBA CONSUMER MARKETING CORP; TOSHIBA KADEN SEIZO KK), 10. März 2005 (2005-03-10)

## Beschreibung

Die Erfindung betrifft ein Haushaltgerät zur Pflege von Wäschestücken, welches insbesondere als Wäschetrockner ausgebildet ist. Das Haushaltgerät umfasst eine Luftführungsvorrichtung, welche im Bereich der Rückseite des Haushaltgerät angeordnet ist.

Bei bekannten Wäschetrocknern treten relativ hohe Energieverluste beim Betrieb dieser insbesondere an Metallteilen des Wäschetrockners auf. Dadurch wird der Energieverbrauch derartiger Haushaltwäschetrockner oftmals deutlich erhöht. Darüber hinaus werden über große Metallflächen des Haushaltwäschetrockners Luftführungsgeräusche abgestrahlt, wodurch eine erhebliche Geräuschentwicklung entsteht. Des Weiteren ist bei den bekannten Haushaltwäschetrocknern ein Nachteil darin zu sehen, dass oftmals relativ lange Trocknungszeiten gegeben sind, welche auch durch die unzureichende Luftführung bedingt wird. Ein Haushaltgerät zur Pflege von Wäschestücken mit allen Merkmalen des Oberbegriffs des Anspruchs 1 ist von EP 0576825 A1 bekannt.

Daher ist es Aufgabe der vorliegenden Erfindung, ein Haushaltgerät zur Pflege von Wäschestücken zu schaffen, welches einen reduzierten Energieverbrauch und darüber hinaus eine relativ geringe Geräuschentwicklung während des Betriebs aufweist. Insbesondere ist es Aufgabe der vorliegenden Erfindung, einen Wäschetrockner zu schaffen, welcher neben einem geringen Energieverbrauch und eines leisen Betriebs auch eine Reduzierung der Trocknungszeit gewährleisten kann.

Diese Aufgabe wird durch ein Haushaltgerät zur Pflege von Wäschestücken, welches die Merkmale nach Patentanspruch 1 aufweist, gelöst.

Ein erfindungsgemäßes Haushaltgerät zur Pflege von Wäschestücken weist eine im Bereich der Rückseite des Haushaltgerät angeordnete Luftführungsvorrichtung auf. Das erfindungsgemäße Haushaltgerät ist insbesondere als Wäschetrockner ausgebildet. Ein wesentlicher Gedanke der Erfindung besteht darin, dass die Luftführungsvorrichtung einen im Querschnitt geschlossenen Strömungskanal aufweist, wobei der geschlossene Strömungskanal in vorteilhafter Weise zweiteilig ausgebildet ist und durch einen, der Außenseite des Haushaltgeräts zugewandten Wandbereich der Rückseite des Haushaltgeräts, und einem an diesem Wandbereich angeordneten, im Querschnitt U-förmig geformten Element, ausgebildet ist. Durch das erfindungsgemäße Haushaltgerät kann somit erreicht werden, dass der Energieverbrauch während des Betriebs deutlich reduziert wird und darüber hinaus ein sehr leiser Betrieb gewährleistet werden kann. Insbesondere dann, wenn das erfindungsgemäße Haushaltgerät als Wäschetrockner ausgebildet ist, kann darüber hinaus auch noch eine Reduktion der Trocknungszeit der in dem Wäschetrockner enthaltenen Wäschestücke ermöglicht werden. Alle diese oben genannten Vorteile ermöglichen somit auch, dass die Kosten des Betriebs des Haushaltgerät reduziert werden können.

Der im Querschnitt geschlossene Strömungskanal weist offene Endbereiche auf.

Ein erster offener Endbereich ist mit einer Heizungsvorrichtung verbunden, wobei der zweite offene Endbereich mit einer Lüftervorrichtung verbunden ist.

Die Lüftervorrichtung weist ein Lüfterrad auf, wobei das Lüfterrad in einem Gehäuse angeordnet ist, welches eine Öffnung aufweist, die in den zweiten offenen Endbereich des geschlossenen Strömungskanals mündet.

Zwischen dem Gehäuse des Lüfterrads und einer zumindest das Gehäuse abdeckenden Abdeckung ist in eine Dichtung angeordnet. Durch eine derartige axiale Anordnung einer Dichtung zwischen dem Gehäuse des Lüfterrads und der zumindest dieses Gehäuse abdeckende Abdeckung kann erreicht werden, dass die Luft zwischen dem Wandbereich der Rückseite und der Abdeckung beruhigt wird und somit auch eine verbesserte Isolationswirkung erreicht werden kann. Auch eine Reduktion von Wirbelablösungen kann gewährleistet werden, wodurch eine deutliche Reduktion der Geräuschentwicklung erreicht werden kann.

In besonders bevorzugter Weise deckt die das Gehäuse abdeckende Abdeckung auch den geschlossenen Strömungskanal und die Heizungsvorrichtung ab. Dadurch kann nochmals eine Reduktion der Geräuschentwicklung erreicht werden.

Die Dichtung zwischen dem Gehäuse des Lüfterrads und der abdeckenden Haube kann in bevorzugter Weise auf dem Randbereich des Gehäuses und/oder an der Abdeckung angeordnet, insbesondere aufgeklebt, sein. Dadurch kann gewährleistet werden, dass die Dichtung positions stabil angeordnet werden kann und an den beiden Gegenständen, die gegeneinander abgedichtet werden sollen, befestigt ist.

Es kann vorgesehen sein, dass die beiden offenen Endbereiche des geschlossenen Strömungskanals gegenüberliegend ausgebildet sind, wobei der geschlossene Strömungskanal im Wesentlichen vertikal an der Rückseite des Haushaltgeräts angeordnet ist. Ein Ausführungsbeispiel der Erfindung wird nachfolgend anhand schematischer Zeichnungen näher erläutert. Es zeigen:

Abb. 1 eine Rückansicht auf einen aus dem Stand der Technik bekannten Wäschetrockner;

Abb. 2 eine erste Schnittdarstellung entlang der Schnittlinie A-B des bekannten Wäschetrockners gemäß Abb. 1;

Abb. 3 eine zweite Schnittdarstellung entlang der Schnittlinie C-D des aus dem Stand der Technik bekannten Wäschetrockners gemäß Abb. 1;

Abb. 4 eine schematische Darstellung einer Rückansicht eines erfindungsgemäßen Haushaltgeräts zur Pflege von Wäschestücken;

Abb. 5 eine erste Schnittdarstellung entlang der Schnittlinie E-F des erfindungsgemäßen Haushaltgeräts gemäß Abb. 4;

Abb. 6 eine zweite Schnittdarstellung entlang der Schnittlinie G-H des erfindungsgemäßen Haushaltgeräts gemäß Abb. 4;

Abb. 7 eine perspektivische Ansicht eines Teilbereichs des erfindungsgemäßen Haushaltgeräts; und

Abb. 8 eine perspektivische Darstellung eines Teilbereichs einer Abdeckung des erfindungsgemäßen Haushaltgeräts.

In den Abb. 1 bis 8 werden gleiche oder funktionsgleiche Elemente mit den gleichen Bezugszeichen versehen.

In Abb. 1 ist in schematischer Weise eine Rückansicht eines bekannten Wäschetrockners 1 gezeigt. Wie zu erkennen ist, weist der Wäschetrockner 1 eine Luftführungsvorrichtung 2 mit einem Strömungskanal 20 (Abb. 2) auf, welcher einen ersten offenen Endbereich 21 und einen zweiten offenen Endbereich 22 aufweist. Der erste offene Endbereich 21 ist mit einer Heizungsvorrichtung 3 verbunden, wobei dazu der offene Endbereich 21 in die Heizungsvorrichtung 3 mündet. Mit dem zweiten offenen Endbereich 22 ist eine Lüftervorrichtung 4 verbunden. Die Lüftervorrichtung 4 weist ein Lüfterrad 41 auf, welches in einem Gehäuse 42 angeordnet ist. Das Gehäuse 42 weist eine Öffnung auf, welche in den zweiten offenen Endbereich 22 des Strömungskanals 20 mündet. Wie aus der Darstellung in Abb. 1 zu erkennen ist, weist der Strömungskanal 20 an den Randbereichen zwei Leitbleche 23 auf, wodurch der Strömungskanal 20 dadurch seitlich begrenzt wird.

Wie aus der Darstellung in Abb. 1 des Weiteren zu erkennen ist, wird durch das Lüfterrad 41 eine Luftströmung LS in Richtung der. Heizungsvorrichtung 3 erzeugt, wobei dazu die Luftströmung LS durch den Strömungskanal 20 transportiert wird.

In Abb. 2 ist eine Schnittdarstellung entlang der Schnittlinie A-B gemäß Abb. 1 gezeigt. Wie dabei zu erkennen ist, sind die seitlich den Strömungskanal 20 begrenzenden Leitbleche 23 im Wesentlichen parallel zueinander orientiert und an einem Wandbereich 5 der Rückseite des Wäschetrockners 1 angeordnet. Wie des Weiteren deutlich aus der Darstellung Abb. 2 zu entnehmen ist, ist beabstandet zu diesen beiden Leitblechen 23 eine Abdeckung 6 auf der gegenüberliegenden Seite des Wandbereichs 5 angeordnet. Zwischen den Leitblechen 23 und der Abdeckung 6 ist somit ein Freiraum ausgebildet, durch den Luft ungehindert seitlich aus dem Strömungskanal 20 heraus bzw. in den Strömungskanal 20 hineinströmen kann. Dadurch wird eine erhebliche Geräuschentwicklung hervorgerufen und zusätzlich ein erheblicher Energieverbrauch des Wäschetrockners 1 bewirkt. Ferner ist durch diesen sehr unzureichenden Transport des Luftstroms LS im offenen Strömungskanal 20 eine relativ hohe Trocknungszeit einhergehend.

Eine weitere Schnittdarstellung entlang der Schnittlinie C-D gemäß Abb. 1 ist in der Darstellung in Abb. 3 gezeigt. Diese Schnittdarstellung ist im Bereich der Lüftervorrichtung 4 gezeigt. Wie dabei zu erkennen ist, ist das Lüfterrad 41 im Gehäuse 42 angeordnet. Auch hier kann deutlich erkannt werden, dass der der Abdeckung 6 zugewandte Randbereich des Gehäuses 42 beabstandet zu dieser Abdeckung 6 angeordnet ist. Diese offene Ausbildung der Lüftervorrichtung 4 führt unter anderem dazu, dass eine relativ schlechte Isolationswirkung gegeben ist.

In Abb. 4 ist eine schematische Ansicht einer Rückseite eines erfindungsgemäßen Haushaltgeräts zur Pflege von Wäschestücken, welches im Ausführungsbeispiel als Wäschetrockner 1 ausgebildet ist, gezeigt. Bei dem erfindungsgemäßen Wäschetrockner 1 weist die Luftführungsvorrichtung 2' einen geschlossenen Strömungskanal 20' auf, welcher erfindungsgemäß lediglich zweiteilig ausgebildet ist. Der geschlossene Strömungskanal 20' wird dabei aus dem Wandbereich 5 der Rückseite des Wäschetrockners 1 und einem im Querschnitt U-förmig ausgebildeten Element 24 gebildet. Des Weiteren weist der erfindungsgemäße Wäschetrockner 1 im Bereich der Lüftervorrichtung 4 eine Dichtung 7 auf, welche zwischen dem Gehäuse 42 der Lüftervorrichtung 4 und der Abdeckung 6' angeordnet ist, derart, dass ein Freiraum zwischen dem der Abdeckung 6' zugewandten Randbereich des Gehäuses 42 und der Innenwand der Abdeckung 6' abgedichtet ist.

In Abb. 5 ist eine erste Schnittdarstellung entlang der Schnittlinie E-F des erfindungsgemäßen Wäschetrockners 1 gemäß Abb. 4 gezeigt. Die Schnittdarstellung in Abb. 5 ist dabei wie aus der Darstellung in Abb. 4 zu erkennen ist, im Bereich der Luftführungsvorrichtung 2' gezeigt. Der geschlossene Strömungskanal 20' ist im Querschnitt vollständig geschlossen und weist somit lediglich in den beiden Endbereichen 21' und 22' Öffnungen auf. Das U-förmige Element 24 ist dabei derart angeordnet, dass es mit seinem offenen Bereich an dem Wandbereich 5 der Rückseite des Wäschetrockners 1 fest angeordnet ist. Dazu können Schraubverbindungen, Bolzenverbindungen oder aber auch Schweißverbindungen oder dergleichen vorgesehen sein. Wie des Weiteren aus der Abb. 5 zu erkennen ist, ist beabstandet zum U-förmigen Element 24, insbesondere zum Bodenschenkel des U-förmigen Elements 24, die Abdeckung 6' angeordnet. Der geschlossene Strömungskanal 20' ist somit auf der Seite, welche dem Wäschetrockner 1 abgewandt ist, bzw. auf der im Wandbereich 5 der Rückseite des Wäschetrockners 1 abgewandten Seite, quasi doppelwandig ausgebildet. Diese Doppelwandigkeit wird durch das U-förmige Element 24 und der darüber angeordneten Abdeckung 6' gebildet.

Eine zweite Schnittdarstellung entlang der Schnittlinie G-H gemäß Abb. 4 ist in der Abb. 6 gezeigt. Wie dort zu erkennen ist, ist zwischen dem Gehäuse 42 der Lüftervorrichtung 4 und der Abdeckung 6' die Dichtung 7 platziert. Diese Dichtung 7 kann dabei an den der Abdeckung 6' zugewandten Randbereichen des Gehäuses 42 und/oder an der Innenseite der Abdeckung 6' angeklebt sein.

Wie in der Darstellung von Abb. 4 bis 6 zu erkennen ist, ist somit zwischen der Heizungsvorrichtung 3 und der Lüftervorrichtung 4 eine Luftführungsvorrichtung 2' ausgebildet, welche einen bis auf die offenen Endbereiche 21' und 22' vollständig geschlossenen Strömungskanal 20' aufweist.

Eine perspektivische Darstellung eines Teilbereichs des erfindungsgemäßen Wäschetrockners 1 ist in Abb. 7 gezeigt. Bei dieser perspektivischen Darstellung ist eine Sicht von der Innenseite des Wäschetrockners 1 nach außen hin gezeigt. Wie dabei zu erkennen ist, ist der Wandbereich 5 (Abb. 5) nicht dargestellt, so dass in den Innenbereich des U-förmigen Elements 24, welches einen Teil des geschlossenen Strömungskanals 20' bildet, zu erkennen ist. Wie des Weiteren aus der Abb. 7 zu entnehmen ist, mündet der erste offene Endbereich 21' in die Heizungsvorrichtung 3. Der zweite offene Endbereich 22' mündet, wie bereits vorab zu Abb. 4 erläutert, in eine Öffnung des Gehäuses 42 der Lüftervorrichtung 4. Diese Lüftervorrichtung 4 ist jedoch in Abb. 7 nicht dargestellt. Das U-förmige Element 24 weist an den Seitenschenkeln Befestigungsbereiche 24a bis 24d auf, welche zur Befestigung, beispielsweise mittels Schrauben, des U-förmigen Elements 24 mit dem nicht dargestellten Wandbereich 5 dienen. Des Weiteren ist zu erkennen, dass die Abdeckung 6' im Ausführungsbeispiel derart ausgebildet ist, dass sie sowohl die Heizungsvorrichtung 3, die Luftführungsvorrichtung 2' mit dem geschlossenen Strömungskanal 20' als auch die Lüftervorrichtung 4 abdeckt.

In Abb. 8 ist eine weitere perspektivische Darstellung gezeigt, welche die Abdeckung 6' in einem unteren Bereich, und somit im Bereich, in dem sie die Lüftervorrichtung 4 abdeckt, darstellt. Wie dabei zu erkennen ist, ist die Dichtung 7 an der Innenfläche der Abdeckung 6' angeordnet, insbesondere angeklebt. Darüber hinaus ist zu erkennen, dass eine weiter Dichtung 8 am Randbereich der Abdeckung 6' angeordnet ist, wobei diese Dichtung 8 vollständig umlaufend um den Randbereich der Abdeckung 6' angeordnet, insbesondere ebenfalls angeklebt, ist. Diese Dichtung 8 ist somit zwischen der Abdeckung 6' und dem Wandbereich 5 der Rückseite des Wäschetrockners 1 angeordnet. Diese Dichtung 8 ist in den gezeigten Schnittdarstellungen in Abb. 5 und Abb. 6 nicht eingezeichnet.

In den dargestellten Ausführungen sind das U-förmige Element 24, der Wandbereich 5 und die Abdeckung 6' als Metallbleche ausgebildet. Es kann auch vorgesehen sein, dass zumindest eines der oben genannten Elemente aus einem anderen Material, wie beispielsweise Kunststoff, ausgebildet ist. Die Elemente können auch aus einem Material hergestellt sein, welches eine weitere Reduktion der Geräuschentwicklung im Betrieb des erfindungsgemäßen Haushaltgeräts und/oder eine Verbesserung der Isolation bewirkt.

## Patentansprüche

1. Haushaltgerät zur Pflege von Wäschestücken, insbesondere Wäschetrockner, mit einem eine Rückseite bildenden Wandbereich (5) und einer an dem Wandbereich (5) angeordneten Luftführungsvorrichtung (2'), welche offene Endbereiche (21, 22) aufweist, wobei ein erster offener Endbereich (21') mit einer Heizungsvorrichtung (3) und ein zweiter offener Endbereich (22') mit einer Lüftervorrichtung (4) verbunden ist, wobei die Lüftervorrichtung (4) ein Lüfterrad (41) aufweist, das in einem Gehäuse (42) angeordnet ist, welches eine Öffnung aufweist, die in den zweiten offenen Endbereich (22') mündet, **dadurch gekennzeichnet,**
**dass** die Luftführungsvorrichtung (2') einen im Querschnitt geschlossenen Strö-mungskanal (20') aufweist, und dass das Gehäuse (42) und zumindest auch der Strömungskanal (20') von einer Abdeckung (6') abgedeckt sind, wobei zwischen dem Gehäuse (42) und der Abdeckung (6') eine Dichtung (7) angeordnet ist.

2. Haushaltgerät nach Anspruch 1, **dadurch gekennzeichnet,**
**dass** der geschlossene Strömungskanal (20') zweiteilig ausgebildet ist und durch einen der Außenseite des Haushaltgeräts zugewandten Wandbereich (5) der Rückseite des Haushaltgeräts und einem an diesem Wandbereich (5) angeordneten, im Querschnitt U-förmig geformten Element (24), ausgebildet ist

3. Haushaltgerät nach einem der vorigen Ansprüche, **dadurch gekennzeichnet,**
**dass** die Dichtung (7) auf dem Randbereich des Gehäuses (42) und/oder an der Abdeckung (6') angeordnet, insbesondere aufgeklebt, ist.

4. Haushaltgerät einem der vorigen Ansprüche, **dadurch gekennzeichnet,**
**dass** die beiden offenen Endbereiche (21', 22') gegenüberliegend ausgebildet sind, wobei der geschlossene Strömungskanal (20') im Wesentlichen vertikal orientiert ist.

## Claims

1. Domestic appliance for laundry care, particularly laundry drier, with a wall region (5) forming a rear side and an air guide device (2'), which is arranged at the wall region (5) and has open end regions (21, 22), wherein a first open end region (21') is connected with a heating device (3) and a second open end region (22') is connected with a fan device (4), wherein the fan device (4) comprises a fan wheel (41) which is arranged in a housing having an opening, which opens into the second open end region (22'), **characterised in that** the air guide device (2') has a flow channel (20') closed in cross-section and that the housing (42) and at least also the flow channel (20') are covered by a cover (6'), wherein a seal (7) is arranged between the housing (42) and the cover (6').

2. Domestic appliance according to claim 1, **characterised in that** the closed flow channel (20') is of two-part construction and is formed by a wall region (5), which faces the outer side of the domestic appliance, of the rear side of the domestic appliance and an element (24) which is arranged at this wall region (5) and is formed to be U-shaped in cross-section.

3. Domestic appliance according to one of the preceding claims, **characterised in that** the seal (7) is arranged, in particular glued, on the edge region of the housing (42) and/or at the cover (6').

4. Domestic appliance according to one of the preceding claims, **characterised in that** the two open end regions (21', 22') are formed to be opposite, wherein the closed flow channel (20') is oriented substantially vertically.

## Revendications

1. Appareil électroménager destiné à l'entretien du linge, en particulier sèche-linge, comprenant une zone de paroi (5) formant un côté arrière et un dispositif de guidage d'air (2') disposé sur la zone de paroi (5), lequel dispositif présente des zones d'extrémité (21, 22) ouvertes, une première zone d'extrémité (21') ouverte étant reliée à un dispositif de chauffage (3) et une seconde zone d'extrémité (22') ouverte à un dispositif de ventilateur (4), le dispositif de ventilateur (4) présentant une roue de ventilateur (41), qui est disposée dans un boîtier (42), lequel présente une ouverture qui débouche dans la seconde zone d'extrémité (22') ouverte, **caractérisé en ce que**
le dispositif de guidage d'air (2') présente un canal d'écoulement (20') fermé en section, et **en ce que** le boîtier (42) et au moins également le canal d'écoulement (20') sont recouverts par un recouvrement (6'), un joint (7) étant disposé entre le boîtier (42) et le recouvrement (6').

2. Appareil électroménager selon la revendication 1, **caractérisé en ce que**
le canal d'écoulement (20') fermé est réalisé en deux parties et est réalisé par une zone de paroi (5), tournée vers le côté extérieur de l'appareil électroménager, de la face arrière de l'appareil électroménager et un élément (24) disposé sur cette zone de paroi (5) et formé avec une section en U.

3. Appareil électroménager selon l'une quelconque des revendications précédentes, **caractérisé en ce que**
le joint (7) est disposé en particulier collé, sur la zone périphérique du boîtier (42) et/ou sur le recouvrement (6').

4. Appareil électroménager selon l'une quelconque des revendications précédentes, **caractérisé en ce que**
les deux zones d'extrémité (21', 22') ouvertes sont réalisées de façon opposée, le canal d'écoulement (20') fermé étant orienté sensiblement verticalement.
